# EUROPÄISCHE PATENTSCHRIFT

(11) **EP 0 158 149 B1**
(45) Veröffentlichungstag und Bekanntmachung des Hinweises auf die Patenterteilung: **13.06.1990**
(21) Anmeldenummer: 85102943.9
(22) Anmeldetag: 14.03.1985
(51) Int. Cl.: E04B 1/19, F16B 12/30

(54) **Knotenpunktverbindung für lösbar miteinander verbindbare zylinderförmige Stäbe**
Connector for the releasable coupling of cylindrical strut members
Noeud d'assemblage pour liaison démontable de barres à section ronde

(30) Priorität: 17.03.1984 DE 3409916
(43) Veröffentlichungstag der Anmeldung: 16.10.1985
(73) Patentinhaber: Jachmann, Ursula, D-3167 Burgdorf (DE)
(72) Erfinder: Jachmann, Rolf D., verstorben (DE)
(74) Vertreter: Hemmerich, Friedrich Werner

(56) Entgegenhaltungen:
- DE-B- 2 736 635
- FR-A- 1 418 250
- FR-A- 2 155 412
- FR-A- 2 494 353

## Beschreibung

Die Erfindung bezieht sich auf eine Knotenpunktverbindung für lösbar miteinander verbindbare zylinderförmige Stäbe, bestehend aus einer Knotenpunktkugel und radial in diese einschraubbaren, mit einem Ende in stirnseitige Ausnehmungen der Stäbe einsteck- und festlegbaren Gewindebolzen, bei der die Ausnehmungen in einer, fest mit dem Ende der Stäbe verbundenen Zylinderbüchse angeordnet sind, an deren, in den Stab gerichteter Ringstirn der Kopf des Gewindebolzens anliegt, und auf deren, nach aussen gerichteter Ringstirn die Ringstirn einer auf den Gewindebolzen aufschieb- und drehfest mit diesem verbindbaren Verbindungsbüchse auflegbar ist, deren andere Ringstirnfläche an der Kupplungskugel anliegt.

Diese, aus DE-B-2 736 635 bekannte Ausbildung ist für die Verwendung in Fachwerken bestimmt. Bei einer aus DE-A-2 420 864 bekannten Ausbildung werden zylinderförmige Stäbe durch einen Gewindebolzen, der in die jeweilige Knotenpunktkugel radial einschraubbar und mit seinem anderen Ende in stirnseitige Ausnehmungen des Stabes einsteck- und festlegbar ist, miteinander verbunden. Da der Gewindebolzen bei dieser Ausbildungsform zunächst mit der Knotenpunktkugel verbunden werden muß und dann erst in den zylinderförmigen Stab eingesteckt werden kann, ergibt sich, insb. bei komplizierteren Fachwerkskonstruktionen häufig die Schwierigkeit, daß ein Stab zwischen zwei bereits in der Konstruktion befindliche Knotenpunktkugeln eingesetzt werden muß, und es dazu notwendig wird, eine Reihe der bereits bestehenden Verbindungen axial auseinanderzuziehen, damit die beiden in die Enden des einzusetzenden Stabes einzustekkenden Gewindebolzenenden der bereits in die jeweiligen Knotenpunktkugeln eingeschraubten Gewindebolzen in die Enden des Stabes eingesteckt werden können. Der erfindungsgemäßen Ausbildung der Knotenpunktverbindung liegt die Aufgabe zugrunde, eine Knotenpunktverbindung zu schaffen, bei der die axiale Länge der zylinderförmigen Stäbe beim Einsetzen dem Abstand der beiden zu verbindenden Knotenpunktkugeln entspricht, wobei nach Einsetzen des Stabes zwischen die beiden Knotenpunktkugeln die Möglichkeit geschaffen wird, die jeweiligen Gewindebolzen nachträglich in die Knotenpunktkugeln einzuschrauben.

Aus der DE-B-27 36 635 ist eine allgemein zum Aufbau von Fachwerken der in Rede stehenden Art verwendbare Knotenpunktverbindung bekannt, bei der mit den Stabenden jeweils eine zentrale Ausnehmung für den Gewindebolzen aufweist, der dabei mit seinem Kopf an der in den Stab gerichteten Ringstirn der Zylinderbüchse anliegt. An die nach außen gerichtete Ringstirn dieser Zylinderbüchse ist die Ringstirn einer Verbindungsbüchse anlegbar, die auf den aus der Zylinderbüchse herausragenden Gewindebolzen aufschieb- und drehfest mit diesem verbindbar ist. Die Knotenpunktverbindung zwischen Knotenpunktkugel und zylinderförmigem Stab wird dabei dadurch hergestellt, daß der lose in dem Stabende und der Verbindungsbüchse verschiebbare Gewindebolzen, der mit seinem Gewindeende aus der Verbindungsbüchse herausragt, in die Gewindebohrung der Knotenpunktkugel eingeschraubt wird, und zwar durch Drehen der Verbindungsbüchse. Durch diese Drehung werden die Kubplungskugel, die Verbindungsbüchse und die fest mit dem Ende des zylinderförmigen Stabes verbundenen Zylinderbüchse axial gegeneinander gezogen und liegen im Ergebnis fest mit den jeweiligen Ringstirnen aufeinander. Es wird dadurch eine sehr biegefeste Verbindung geschaffen. Der wesentliche Nachtei dieser Ausbildung besteht darin, daß für sämtliche zylinderförmigen Stäbe des aufgebauten Fachwerkes diese technisch aufwendige und optisch nicht immer befriedigende Ausbildungsform der Verbindungselemente verwendet werden muß.

Ausgehend von dieser bekannten Form einer Knotenpunktverbindung besteht die erfindungsgemäße Lösung der obengenannten Aufgabe darin, daß die Zylinderbüchse und die Verbindungsbüchse durch einen in eine zentrale Bohrung der einen Büchse einsetzbaren Ringansatz der anderen Büchse drehbar miteinander verbunden und durch eine Federring-Ringschlitzsicherung axial gegeneinander festgelegts ind und der Kopf des Gewindebolzens durch eine gegen die Zylinderbüchse abgestützte Zylinderfeder beaufschlagt wird, wobei die Verbindungsbüchse 1 und der zylinerförmige Stab gleiche Durchmesser aufweisen.

Die Beaufschlagung des Kopfes des Gewindebolzens durch eine Zylinderfeder ist an sich aus der FR-A-21 55 412 bekannt. Die dort wiedergegebene Knotenpunktverbindung weist aber weder die Merkmale der Verbindung nach der DE-A-2 420 864 noch nach der DE-B-27 36 635 auf, da hier die Gewindebolzen für den allgemeinen Aufbau des Fachwerks mit ihren Köpfen fest in die zylinderförmigen Stäbe eingeschweißt sind, und soweit die Gewindebolzen axial beweglich und federbeaufschlagt in den Stabenden verschiebbar sind, für das Einschrauben der Gewindeenden der Gewindebolzen in die Kupplungskugeln eine radiale Durchgangsbohrung in den Kupplungskugeln vorgesehen sein muß, damit von der dem Einschraubende des Gewindebolzens abgewandten Seite her mit Hilfe eines Werkzeugs (Schraubenzieher) ein entsprechender Schlitz in der Stirnfläche des Einschraubendes des Gewindebolzens erreicht werden kann.

Die Erfindung wird anhand des in der Zeichnung dargestellten Ausführungsbeispiels näher erläutert. In der Zeichnung zeigen Fig. 1 die Knotenpunktverbindung im Axialschnitt und Fig. 2 eine andere Ausbildungsform der Verbindung ebenfalls im Axialschnitt.

Wie aus Fig. 1 zu ersehen, besteht die Führungsbüchse aus den Teilbüchsen 1 und 2. Beide Teilbüchsen 1 und 2 sind an ihren einander zugewandten Stirnseiten dadurch drehbar miteinander verbunden, daß die Teilbüchse 1 (Verbindungsbüchse) einen in eine zentrale Bohrung 2a der anderen Teilbüchse 2 (Zylinderbüchse) eingesteckten Ringansatz la aufweist. Bohrung 2a und Ringansatz la weisen radiale Ringschlitze auf, in die ein Federring 3 eingesetzt ist. Der in den beiden Teilbüchsen 1 und 2 geführte Bolzen 4 weist einen mit einem Außengewinde versehenen Abschnitt 4a, einen Mehreckprofilabschnitt 4b und einen Zylinderprofilabschnitt 4c mit Ringbundende 4d auf. Der Bolzen 4 ist mit dem Mehreckprofilabschnitt 4b in der zentralen Ausnehmung Ib der Teilbüchse 1 geführt, deren Querschnitt dem Mehreckprofil entspricht. Mit seinem Zylinderprofilabschnitt 4c ist der Bolzen 4 in der, eine entsprechend zylindrische Zentralausnehmung 2c aufweisenden Teilbüchse 2 geführt, während das Ringbundende 4d des Bolzens 4 in einer im Durchmesser entsprechend größeren Ausnehmung 2c der Teilbüchse 2 geführt ist, und von einer Feder 5 beaufschlagt wird, die sich an einem Bodendeckel 6 abstützt, der in das Stirnende der Teilbüchse 2 eingesetzt ist. Die Teilbüchse 1 weist an ihrem Umfang ferner Einschnitte lf für den Angriff eines Drehschlüssels auf. Ihr Durchmesser D_{B} entspricht dem Außenmesser Dₛ des mit 7 angedeuteten Stabes, in dessen stirnseitiger Ausnehmung hier die Teilbüchse 2 eingesteckt ist. Die der Teilbüchse 2 abgewandte Stirnseite der Teilbüchse 1 weist eine dem Kugelabschnitt der Knotenpunktkugel K entsprechende Konkave Ausnehmung 1g auf. Stab 7 undTeilbüchse2sind-hier-durch in Ringnuten 2k der Teilbüchse 2 eingedrückte Ringsicken des Stabes 7 axial unverschiebbar miteinander verbunden. Statt dieser Verbindung können in dem Stab auch - wie bekannt - Gewindebohrungen für Halteschrauben vorgesehen werden, deren Stirnenden gegen die Seitenwände der im Umfang der Teilbüchse vorgesehenen Ringnuten 2k bewegbar sind. Der Stab 7 wird mit in Richtung des eingezeichneten Pfeils gegen die Wirkung der Feder 5 in die Teilbüchse 1 hineingedrücktem Bolzen 4 in seine vorgesehene Stellung vor der Knotenpunktkugel K gebracht. Der mit dem Außengewinde versehene Abschnitt 4a des Bolzens 4 wird unter Wirkung der Feder 5 gegen das entsprechende Gewindeloch der Knotenpunktkugel K gedrückt und unter Drehen der Teilbüchse 1 in dieses eingeschraubt. Sobald dabei der entsprechende Kugelabschnitt der Kugel K an der Innenwandung der konkaven Ausnehmung 1g der Teilbüchse 1 anliegt, zieht der Bolzen 4 beide Büchsen 1 und 2 gemeinsam radial gegen den Umfang der Knotenpunktkugel K, weil der Ringrand des Ringbundes 4d sich dabei an den Ringabsatz 2 e der zentralen Bohrung 2d der Teilbüchse 2 anliegt.

Bei der Ausbildung nach Fig. 2 verläuft der Außenumfang U der Teilbüchse 1' in Richtung axial von der anderen Teilbüchse 2 weg konisch verjüngt bei Verkleinerung des Durchmessers der konkaven Ausnehmungen 1g'an der Stirnseite der Teilbüchse 1'. Diese Ausbildung erlaubt es, Stäbe 7, deren Längsachsen in einem spitzen Winkel verlaufen, an die Knotenpunktkugel K anzuschließen.

## Patentansprüche

Knotenpunktverbindung für lösbar miteinander verbindbare zylinderförmige Stäbe (7), bestehend aus einer Knotenpunktkugel (K) und radial in diese einschraubbaren, mit einem End in stirnseitige Ausnehmungen der Stäbe (7) einsteck- und dort axial festlegbaren Gewindebolzen (4), bei der die Ausnehmungen in einer, fest mit dem Ende der Stäbe verbundenen Zylinderbüchse (2) angeordnet sind, an deren, in den Stab gerichteter Ringstirn (2e) der Kopf (4d) des Gewindebolzens (4) anliegt, und auf deren, nach außen gerichteter Ringstirn die Ringstirn einer auf den Gewindebolzen (4) aufschieb- und drehfest mit diesem verbindbaren Verbindungsbüchse (1) auflegbar ist, deren andere Ringstirnfläche an der Kupplungskugel (K) anliegt, dadurch gekennzeichnet, daß die Zylinderbüchse (2) und die Verbindungsbüchse (1) durch einen, in eine zentrale Bohrung (2a) der einen Büchse (2) einsetzbaren Ringansatz (1a) der anderen Büchse (1) drehbar miteinander verbunden und durch eine Federring-Radialschlitz-Sicherung (3) axial gegeneinander festgelegt sind, und der Kopf (4a) des Gewindebolzens (4) durch eine gegen die Zylinderbüchse (2) abgestützte Zylinderfeder beaufschlagt ist, wobei Verbindungsbüchse (1) und zylindrischer Stab (7) gleiche Durchmesser aufweisen.

## Revendications

Liaison par points nodaux pour des tiges (7) cylindriques à relier entre elles de manière détachable, consistant en une bille (K) formant un point nodal et des boulons (4) à visser radialement dans la bille, à enfoncer et à immobiliser par une extrémité dans un évidement frontal de chaque tige (7), l'évidement étant ménagé dans un manchon (2) immobilisé à l'extrémité de la tige, la tête (4d) du boulon (4) prenant appui sur la partie frontale annulaire (2e), côté tige, du manchon, tandis que sur l'autre partie frontale annulaire du manchon, partie tournée vers l'extérieur, prend appui la partie frontale annulaire d'un raccord (1) à relier au manchon sans possibilité de rotation ni de glissement, et que l'autre face frontale annulaire du raccord prend appui sur la bille d'accouplement (K), caractérisée en ce que le manchon (2) et le raccord (1) sont reliés entre eux en pouvant tourner par une partie annulaire (1a) du raccord (1), cette partie annulaire se logeant dans un alésage (2a) central du manchon (2) et ces éléments étant immobilisés axialement l'un par rapport à l'autre par une sûreté (3) à fente radiale et bague élastique de ressort et la tête (4a) du boulon (4) est sollicitée par un cylindre à ressort soutenu contre le manchon (2), le raccord (1) et la tige (7) étant de même diamètre.

## Claims

A junction piece for rod-shaped cylindrical elements (7), releasably connectable, consisting of a junction ball (K) and threaded pin elements (4) to be radially screwed into said junction ball and with their other ends to be insertable and fixable into the front end recesses of the cylindrical elements (7), whereby the recesses are arranged in a cylindrical bushing (2), the head end (4a) of the pin element (4) is laying on a ring-front-end of that bushing (2), directed into the cylindrical element (7), and on the other ring-front-end of the bushing (2), directed to the outside, a ring-front-end of a connecting bushing (1) can be placed, which is shiftable on, and fixable to the threaded pin element (4) whereby the ring-front-end of the connecting bushing (1) is laying at the junction ball (K), characterized by the fact that the cylindrical bushing (1) and the connecting bushing (1) are connected together rotatingly by an annular projection (1a) of one of the cylindrical bushing (2) which can be inserted in a central bore hole (2a) of the other bushing (1), fixed axially one to another by an annular slot-lockwasher set (3) whereby the head-end (4a) of the threaded pin element (4) is engaged by a cylindrical spring, and the diameters of connecting bushing (1) and of cylindrical element (7) are equal.
